# EUROPÄISCHE PATENTSCHRIFT

(11) **EP 2 574 760 B1**
(45) Veröffentlichungstag und Bekanntmachung des Hinweises auf die Patenterteilung: **24.10.2018**
(21) Anmeldenummer: 12002810.5
(22) Anmeldetag: 21.04.2012
(51) Int. Cl.: F02D 35/02, F02D 41/00

(54) **Verfahren und Steuervorrichtungen für einen Verbrennungsmotor**
Method and control device for a combustion engine
Procédé et dispositifs de commande d'un moteur à combustion

(30) Priorität: 27.05.2011 DE 102011102652
(43) Veröffentlichungstag der Anmeldung: 03.04.2013
(73) Patentinhaber: Volkswagen Aktiengesellschaft, 38440 Wolfsburg (DE)
(72) Erfinder: Rämisch, Gerald, 38550 Isenbüttel (DE); Hammer, Gerd, 38350 Helmstedt (DE)

(56) Entgegenhaltungen:
- WO-A1-00/61932
- DE-A1-102004 041 230
- US-A1- 2008 053 406

## Beschreibung

Die vorliegende Erfindung betrifft Verfahren für einen Verbrennungsmotor, insbesondere Verfahren zur Erkennung und Korrektur von Zylinderungleichverteilungen im Luft-Kraftstoffgemisch, sowie entsprechende Steuervorrichtungen.
Im Rahmen einer sauberen und effizienten Verbrennung von Kraftstoff in einem Verbrennungsmotor von Fahrzeugen, beispielsweise Personenkraftwagen oder Lastkraftwagen, wird eine sogenannte Zylindergleichstellung angestrebt. Unter der Zylindergleichstellung fällt beispielsweise, dass jeder Zylinder einen gleichen Leistungsbeitrag zur Gesamtleistung des Motors beiträgt und darüber hinaus in jedem Zylinder bei gleichen Betriebsbedingungen der Verbrennungsvorgang möglichst gleich ist. Eine Kenngröße ist dabei der Lambda-Wert eines jeden Zylinders. Bei Ottomotoren wird üblicherweise ein Lambda-Wert von näherungsweise 1 angestrebt und über eine oder mehrere Lambda-Sonden im Abgastrakt des Motors über eine entsprechende Luft-Kraftstoff-Gemischeinstellung eingestellt. Auch wenn im Abgastrakt im Wesentlichen der Wert Lambda gleich 1 erreicht wird, können die einzelnen Zylinder systembedingt oder aufgrund von Fertigungstoleranzen der Einspritzventile unterschiedliche Lambdawerte ungleich 1 aufweisen. Dies kann zu einer Verschlechterung von Emissionswerten, einer Erhöhung des Kraftstoffverbrauchs oder einer Laufunruhe führen. Weiterhin kann es aufgrund gesetzlicher Anforderungen, beispielsweise gemäß dem Kalifornischen On-Board-Diagnose-Gesetz (OBD-Gesetz) erforderlich sein, eine derartige Lambda-Ungleichverteilung zwischen den einzelnen Zylindern zu erkennen. In dem Stand der Technik sind daher verschiedene Verfahren und Vorrichtungen zur Erkennung von ungleich eingestellten Zylindern bekannt.
Die DE 2 944 834 A1 betrifft ein Verfahren zur Regelung der Luftzahl Lambda bei einer selbstzündenden Brennkraftmaschine. Aus den Brennräumen der Brennkraftmaschine austretende Gasbestandteile werden durch eine in unmittelbarer Nähe eines Auslassventils der Brennkraftmaschine angeordnete lonenstromsonde in Form eines lonenstroms erfasst. Der lonenstrom dient als Regelgröße in einer Regeleinrichtung, welche die Zusammensetzung des Betriebsgemisches bezüglich der Luftzahl beeinflusst. Der lonenstrom wird über ein Arbeitsspiel integriert bzw. gemittelt, weil die auftretende Nachverbrennung zu sehr unterschiedlichen Zeitpunkten jeweils ihr Maximum hat und auch über den Verlauf eines Arbeitsspiels stark wechselnde Anstiege der Reaktionen und der resultierenden lonenströme aufweist.

Die DE 101 15 902 C1 betrifft ein Lambda-Zylindergleichstellungsverfahren zur Lambda-Gleichstellung bei einer auf Lambda gleich 1 geregelten, einen Katalysator im Abgastrakt aufweisende Mehrzylinder-Brennkraftmaschine. Bei dem Verfahren wird fortlaufend im Abgastrakt der Brennkraftmaschine stromabwärts des Katalysators ein Abgasparameter erfasst, der ein lokales Minimum zeigt, wenn die Verbrennung in allen Zylindern bei Lambda gleich 1 erfolgt. Die Kraftstoffversorgung bei jeweils zwei Zylindern wird durch gleichzeitige Anreicherung des Gemisches für den einen und Abmagerung für den anderen Zylinder vertrimmt, wobei die Vertrimmung so gewählt ist, dass das zusammengeführte Abgas beider Zylinder einem Abgas einer Verbrennung von gemittelt Lambda gleich 1 entspricht und die Vertrimmung so eingestellt wird, dass der Abgasparameter minimiert wird. Der Abgasparameter kann beispielsweise die Abgastemperatur oder die Katalysatortemperatur oder eine NOₓ-Konzentration umfassen.

Die DE 10 2004 041 230 A1 betrifft eine Zylindergleichstellung mittels lonenstrommessung. Bei einem Verbrennungsmotor mit mehreren Zylindern und mindestens einem Abgassammler bilden Zylinder, die einem gleichen Abgassammler zugeordnet sind, eine Zylindergruppe. Für ein Zeitintervall werden maximale Zylinderdrücke in einem einzelnen Zylinder mittels lonenstrommessung ermittelt und die zylinderspezifischen Mittelwerte der maximalen Drücke gebildet. Aus den zylinderspezifischen Mittelwerten jeder Zylindergruppe werden durch Mittelung zylindergruppenspezifische Mittelwerte gebildet. Jeder der zylinderspezifischen Mittelwerte wird mit dem zugehörigen zylindergruppenspezifischen Mittelwert verglichen und in Abhängigkeit dieser Vergleiche mindestens ein Zylinder identifiziert, welcher in seinem Betriebsverhalten zu beeinflussen ist.

Aus der DE 10 2007 030 527 A1 ist ein Verfahren zur Zylindergleichstellung bei einer aufgeladenen fremdgezündeten Brennkraftmaschine bekannt. Bei dem Verfahren wird ein Zusammenhang zwischen der Vertrimmung eines Zylinders und der Laufruhe des Zylinders ermittelt und auf Basis dieses Zusammenhangs auf die Abweichung der Gemischzusammensetzung der Zylinder untereinander geschlossen und schließlich auf Basis der Abweichungen die Gemischzusammensetzung jedes Zylinders korrigiert.

Die DE 10 2009 026 839 A1 betrifft ein Verfahren zum Betreiben einer Brennkraftmaschine, bei dem die Zylinder durch eine Auswertung der Laufruhe bei zylinderindividueller Abmagerung des Gemischs gleichgestellt werden.

Schließlich stellt die DE 199 16204 C1 ein Verfahren zur Verbrennungskenngrößenbestimmung einer Brennkraftmaschine bereit. Bei dem Verfahren wird während aufeinanderfolgender Arbeitsspiele jeweils eine lonenstromkurve durch einen lonenstromsonde gemessen. Aus den aufeinanderfolgend gemessenen lonenstromkurven wird eine verbrennungskenngrößenspezifische lonenstromkenngröße und aus dieser die Verbrennungskenngröße bestimmt. Insbesondere kann mit diesem Verfahren als Verbrennungskenngröße das Luft/Kraftstoff-Verhältnis, d.h. der Lambda-Wert des im Brennraum zu verbrennenden Luft-Kraftstoff-Gemischs und die Abgasrückführrate ermittelt werden. Durch Messung des lonenstroms an einer Zündkerze in jedem einzelnen Zylinder kann die momentane Zusammensetzung des Luft-Kraftstoff-Gemischs bestimmt werden. Dazu kann der Lambda-Wert aus der Steigung der Flanke des ersten lonenstrommaximums im Rahmen einer lonenstromanalyse bestimmt werden.

Die US 2008/053406 A1 betrifft ein Verfahren und eine Vorrichtung zur Kompensation des Einflusses variierender Kraftstoff- und Luft-Bestandteile auf ein lonenstrom-Signal. Die Vorrichtung umfasst neben einem Verbrennungsmotor zusätzlich ein lonen-Referenz-Sensor-Modul mit einer Referenzbrennkammer, einem lonensensor und einem Referenzbrenner. Das Referenz-Modul wird mit Kraftstoff und Luft betrieben, welche dieselben Charakteristiken wie der Kraftstoff und die Luft des Verbrennungsmotors aufweisen. Dabei werden das Luft-Kraftstoffverhältnis und die Quantität des der Referenzbrennkammer zugeführten Gases beziehungsweise Kraftstoffes konstant gehalten. Ein Kalibrierungsmodul erfasst periodisch ein Referenz-lonenstromsignal vom lonensensor des Referenzmoduls und bestimmt, wie sich das Referenz-lonenstromsignal geändert hat. Anhand der Änderung wird ein Skalierungsfaktor bestimmt. Mit diesem wird ein lonenstromsignal einer Zündkerze des Verbrennungsmotors skaliert, um die Änderungen zu kompensieren, ohne Kenntnisse über die Ursachen der Änderungen haben zu müssen.

Die WO 00/61932 A1 stellt ein Verfahren zur Bestimmung von Verbrennungskenngröße einer Brennkraftmaschine bereit. Während aufeinander folgender Arbeitsspiele wird jeweils eine lonenstromkurve durch eine lonenstromsonde gemessen. Aus den aufeinder folgend gemessenen lonenstromkurven wird das Luft-Kraftstoffverhältnis des im Brennraum zu verbrennenden Luft-Kraftstoff-Gemischs ermittelt. Dazu wird aus einer gemessenen lonenstromkurve ein momentaner, vorläufiger Lambdawert bestimmt. Die aus dem lonenstromsondensignal gewonnenen Lambdawerte werden über mehrere aufeinander folgende Arbeitsspiele gemittelt. Die Mittelungstiefe wird betriebszustandsabhängig gewählt, wobei bei einer plötzlichen Änderung des Betriebszustands der Brennkraftmaschine die Mittelungstiefe kleiner als in stationären Betriebsphasen gewählt wird.

Eine Diagnose einer Zylinderungleichverteilung im Luft-Kraftstoffgemisch (Lambda) auf der Grundlage eines lonenstromsignals ist jedoch sehr empfindlich gegenüber Querabhängigkeiten und unerwünschten Nebeneffekten. Eine Querabhängigkeit zwischen den einzelnen Zylindern kann insbesondere durch eine Variation des Restgases aufgrund einer Veränderung von Steu erzeiten der Ein- und Auslassventile auftreten. Auch bei Motoren mit mehreren Zylindergruppen in V- oder W-Anordnung und asymmetrischer Zündfolge ist eine genaue Bestimmung des Luft-Kraftstoffgemischs einzelner Zylinder problematisch. Darüber hinaus können beispielsweise unterschiedliche Kraftstoffqualitäten als weitere unerwünschte Nebeneffekte eine Diagnose einer Zylinderungleichverteilung auf der Grundlage eines lonenstromsignals negativ beeinflussen.
Aufgabe der vorliegenden Erfindung ist es daher, verbesserte Verfahren zur Bestimmung und Korrektur einer Zylinderungleichverteilung im Luft-Kraftstoffgemisch bereitzustellen.
Gemäß der vorliegenden Erfindung wird diese Aufgabe durch ein Verfahren für einen Verbrennungsmotor nach Anspruch 1 und eine Steuervorrichtung für einen Verbrennungsmotor nach Anspruch 14 gelöst. Die abhängigen Ansprüche definieren bevorzugte und vorteilhafte Ausführungsformen der Erfindung.
Gemäß der vorliegenden Erfindung wird ein Verfahren für einen Verbrennungsmotor mit mindestens einem Zylinder bereitgestellt. Bei dem Verfahren wir ein erster lonenstrom für den Zylinder erfasst, während der Verbrennungsmotor mit einem ersten Luft-Kraftstoffgemisch betrieben wird. Weiterhin wird ein zweiter lonenstrom für den mindestens einen Zylinder erfasst, während der Verbrennungsmotor mit einem zweiten Luft-Kraftstoffgemisch betrieben wird. Das erste Luft-Kraftstoffgemisch und das zweite Luft-Kraftstoffgemisch sind unterschiedlich. In Abhängigkeit von dem ersten lonenstrom und dem zweiten lonenstrom wird für den Zylinder eine lonenstromdifferenz bestimmt. Das Verändern des Luft-Kraftstoffgemischs im Betrieb des Verbrennungsmotors wird auch als Kraftstoffvertrimmung bezeichnet. Mit dem zuvor beschriebenen Verfahren wird daher eine Veränderung des lonenstroms in Abhängigkeit der Kraftstoffvertrimmung bestimmt. Die lonenstromdifferenz kann für jeden Zylinder des Verbrennungsmotors individuell bestimmt werden. Die lonenstromdifferenz, welche aufgrund der Kraftstoffvertrimmung auftritt, ist im Wesentlichen unabhängig von dem Absolutwert des lonenstroms. Dadurch können die oben genannten Querabhängigkeiten und Nebeneffekte, welche im Wesentlichen den Absolutwert des lonenstroms beeinflussen, wirksam eliminiert werden. Eine Zylinderungleichverteilung im Luft-Kraftstoffgemisch zwischen mehreren Zylindern des Verbrennungsmotors wird somit in Abhängigkeit von den lonenstromdifferenzen der mehreren Zylinder bestimmt, indem der Verbrennungsmotor zunächst mit dem ersten Luft-Kraftstoffgemisch betrieben wird, wobei der erste lonenstrom für jeden der Zylinder erfasst wird, und danach mit dem zweiten Luft-Kraftstoffgemisch betrieben wird, wobei der zweite lonenstrom für jeden Zylinder bestimmt wird. Da alle Zylinder mit der gleichen Kraftstoffvertrimmung betrieben wurden, zeigen unterschiedliche lonenstromdifferenzen entsprechende Zylinderungleichverteilungen an. Bei gleichgestellten Zylindern sind die lonenstromdifferenzen der einzelnen Zylinder bei gleicher Kraftstoffvertrimmung im Wesentlichen gleich, unabhängig von Querabhängigkeiten und der Kraftstoffqualität.
Gemäß der vorliegenden Erfindung wird weiterhin ein Verfahren für einen Verbrennungsmotor mit mehreren Zylindern bereitgestellt, bei welchem ein lonenstrom für jeden Zylinder von mindestens zwei Zylindern der mehreren Zylinder während eines Betriebs des Verbrennungsmotors erfasst wird. In Abhängigkeit von den erfassten lonenströmen der mindestens zwei Zylinder wird ein lonenstrommittelwert bestimmt. Für jeden der mindestens zwei Zylinder wird eine Abweichung des lonenstroms von dem lonenstrommittelwert bestimmt und eine Zylinderungleichverteilung im Luft-Kraftstoffgemisch zwischen den mindestens zwei Zylindern in Abhängigkeit von den Abweichungen der mindestens zwei Zylinder untereinander bestimmt. Da der lonenstrom im Wesentlichen von der Zusammensetzung des Luft-Kraftstoffgemischs in dem jeweiligen Zylinder abhängt, kann eine Zylinderungleichverteilung, insbesondere eine Lambda-Ungleichverteilung, mit einfachen Mitteln aus den lonenströmen bestimmt werden. Die lonenströme können insbesondere, wie zuvor beschrieben wurde, aus einer Integration eines jeweiligen lonenstromverlaufs oder einer Integration mehrerer gemittelter lonenstromverläufe bestimmt werden.

Dementsprechend kann gemäß einer Ausführungsform eine Einspritzmenge für einen jeweiligen Zylinder der mehreren Zylinder des Verbrennungsmotors in Abhängigkeit der lonenstromdifferenzen der mehreren Zylinder derart eingestellt werden, dass ein Unterschied zwischen den lonenstromdifferenzen der mehreren Zylinder verringert wird. Dadurch wird eine robuste Korrektur der Einspritzmenge und somit eine robuste Zylindergleichstellung auf der Grundlage einer lonenstrommessung erreicht.

Der lonenstrom kann beispielsweise im Brennraum des jeweiligen Zylinders erfasst werden, insbesondere mittels einer in dem Brennraum des jeweiligen Zylinders angeordneten Zündkerze. Der lonenstrom kann beispielsweise in einem vorbestimmten Kurbelwellenwinkelbereich erfasst werden, beispielsweise in einem Kurbelwellenwinkelbereich von -20° bis +30° in Bezug auf den oberen Totpunkt des jeweiligen Zylinders. Um die lonenstrommessung unabhängig von dem Zündfunken der Zündkerze zu erfassen, sollte der Kurbelwellenwinkelbereich derart gewählt werden, dass der Zündzeitpunkt des jeweiligen Zylinders nicht in dem Kurbelwellenwinkelbereich enthalten ist. Ein Kurbelwellenwinkelbereich vom Zündzeitpunkt bis +30° in Bezug auf den oberen Totpunkt des jeweiligen Zylinders umfasst einen Arbeitsbereich des Zylinders, in welchem der lonenstrom eine charakteristische Aussage über das zu verbrennende Luft-Kraftstoffgemisch anzeigt. Daher ist dieser Kurbelwellenwinkelbereich besonders geeignet.
Gemäß einer Ausführungsform werden der erste und/oder zweite lonenstrom folgendermaßen erfasst: Über dem vorbestimmten Kurbelwellenwinkelbereich, beispielsweise vom Zündzeit-punkt bis +30° in Bezug auf den oberen Totpunkt des jeweiligen Zylinders, wird ein lonenstromverlauf erfasst und über den Kurbelwellenwinkel integriert. Der erfasste lonenstrom stellt somit das Integral des lonenstromverlaufs über dem vorbestimmten Kurbelwellenwinkelbereich dar. Da sich der Verlauf des lonenstromsignals über dem Kurbelwellenwinkel in Abhängigkeit einer normalen, mageren und fetten Verbrennung erheblich unterscheiden kann, kann durch die Bildung des lonenstromintegrals über dem vorbestimmten Kurbelwellenwinkelbereich ein charakteristischer Wert des Ionenstromsignals bestimmt werden, welcher unabhängig von dem tatsächlichen lonenstromsignalverlauf und somit unabhängig von der Art der Verbrennung (normal, mager oder fett) ist. Darüber hinaus können durch die Integration des lonenstromverlaufs Schwankungen im lonenstromverlauf aufgrund von Messfehlern ausgeglichen werden.

Weiterhin können mehrere lonenstromverläufe bei mehreren Arbeitsspielen des jeweiligen Zylinders erfasst werden und ein Mittelwertionenstromverlauf durch Mitteln der mehreren lonenstromverläufe gebildet werden, welcher dann über den Kurbelwellenwinkel integriert wird, um einen lonenstromwert zu bestimmen. Durch das Mitteln der lonenstromverläufe über mehrere Arbeitsspiele des jeweiligen Zylinders können Messungenauigkeiten und punktuell auftretende Störungen ausgemittelt werden, so dass der integrierte lonenstrom einen zuverlässigen charakteristischen Wert des Zylinders darstellt.

Gemäß einer weiteren Ausführungsform können für jeden Zylinder mehrere zweite lonenströme bei unterschiedlichen zweiten Luft-Kraftstoffgemischen erfasst werden. Somit können mehrere zweite lonenströme bei unterschiedlicher Kraftstoffvertrimmung bestimmt werden und ein Zusammenhang zwischen der Kraftstoffvertrimmung und den zweiten lonenströmen bestimmt werden. Aus dem Verlauf des Zusammenhangs zwischen den zweiten lonenströmen und der Kraftstoffvertrimmung kann ein Bereich des Luft-Kraftstoffgemischs bestimmt werden, in welchem eine Kraftstoffvertrimmung eine charakteristische Änderung des lonenstroms bewirkt. Dieser Bereich ist üblicherweise in der Nähe von Lambda gleich 1 und daher für die Zylindergleichstellung besonders geeignet.

Gemäß einer Ausführungsform unterscheiden sich das erste Luft-Kraftstoffgemisch und das zweite Luft-Kraftstoffgemisch durch unterschiedliche Kraftstoffmengen. Beispielsweise kann die Kraftstoffmenge in dem zweiten Luft-Kraftstoffgemisch in einem Bereich von -40 % bis +40 % gegenüber der Kraftstoffmenge des ersten Luft-Kraftstoffgemischs verändert werden. Durch eine Veränderung der Kraftstoffmenge in dem vorgenannten Bereich kann der Verbrennungsmotor in einem Bereich betrieben, welcher sowohl eine magere Verbrennung als auch eine fette Verbrennung umfasst. Somit können Lambda-Werte von unter und über 1 zuverlässig angefahren werden. Trotzdem bleibt ein zuverlässiger Betrieb des Verbrennungsmotors in diesem Bereich gewährleistet, so dass das Verfahren im laufenden Betrieb des Verbrennungsmotors durchgeführt werden kann, ohne dass unangenehme Auswirkungen auf den Betrieb des Verbrennungsmotors und somit auf den Betrieb eines Fahrzeugs, in welchem der Verbrennungsmotor untergebracht ist, auftreten können.

Gemäß einer weiteren Ausführungsform wird der Verbrennungsmotor sprunghaft zwischen einem Betrieb mit dem ersten Luft-Kraftstoffgemisch und einem Betrieb mit dem zweiten Luft-Kraftstoffgemisch umgestellt. Sprunghaft bedeutet in diesem Zusammenhang, dass beispielsweise zunächst für jeden Zylinder der erste lonenstrom bei einem Betrieb mit dem ersten Luft-Kraftstoffgemisch bestimmt wird und dann bei der nächsten Füllung eines Zylinders der Verbrennungsmotor mit dem zweiten Luft-Kraftstoffgemisch betrieben wird. Durch den sprunghaften Wechsel zwischen dem ersten und zweiten Luft-Kraftstoffgemisch findet auch eine sprunghafte Änderung der lonenstromdifferenz statt. Da sich die übrigen Parameter des Fahrzeugs, wie z.B. Frischlufttemperatur, Ladedruck eines Turboladers, Motortemperatur oder Sauerstoffgehalt nicht oder nur geringfügig ändern, können Randbedingungen beim Bestimmen der lonenstromdifferenz im Wesentlichen konstant gehalten werden.

Gemäß einer weiteren Ausführungsform kann die Zylinderungleichverteilung im Luft-Kraftstoffgemisch, welche nach einem der zuvor beschriebenen Verfahren bestimmt wurde, als On-Board-Diagnose-Information bereitgestellt werden. Diese On-Board-Diagnose-Information (OBD-Information) kann beispielsweise in einem Speicher einer Motorsteuerung zur Dokumentation der Überwachung der Lambda-Ungleichverteilung gespeichert werden und, beim Überschreiten einer vorbestimmten Zylinderungleichverteilung, dazu verwendet werden, beispielsweise eine Kontrollleuchte im Fahrzeug anzusteuern.

Gemäß der vorliegenden Erfindung wird weiterhin eine Steuervorrichtung für einen Verbrennungsmotor mit mehreren Zylinder bereitgestellt. Der Verbrennungsmotor weist in mindestens einen Zylinder ein lonenstromerfassungsmittel auf. Die Steuervorrichtung ist mit dem lonenstromerfassungsmittel koppelbar und ausgestaltet, einen ersten lonenstrom für den mindestens einen Zylinder zu erfassen, während der Verbrennungsmotor mit einem ersten Luft-Kraftstoffgemisch betrieben wird. Weiterhin ist die Steuervorrichtung ausgestaltet, einen zweiten lonenstrom für den mindestens einen Zylinder zu erfassen, während der Verbrennungsmotor mit einem zweiten Luft-Kraftstoffgemisch betrieben wird. Das erste Luft-Kraftstoffgemisch und das zweite Luft-Kraftstoffgemisch sind unterschiedlich. Aus dem ersten lonenstrom und dem zweiten lonenstrom des Zylinders bestimmt die Steuervorrichtung eine lonenstromdifferenz für den Zylinder. Die Steuervorrichtung ist somit zur Durchführung des zuvor beschriebenen Verfahrens geeignet und umfasst daher auch die zuvor beschriebenen Vorteile. Schließlich wird gemäß der vorliegenden Erfindung ein Fahrzeug bereitgestellt, welches einen Verbrennungsmotor und eine der zuvor beschriebenen Steuervorrichtungen umfasst. Der Verbrennungsmotor umfasst mindestens einen Zylinder, in welchem ein lonenstromerfassungsmittel angeordnet ist.
Die vorliegende Erfindung wird nachfolgend unter Bezugnahme auf die Zeichnungen im Detail beschrieben werden.
Fig. 1 zeigt lonenstromintegralwerte verschiedener Zylinder eines Verbrennungsmotors bei Variation der Einlassventilansteuerung.
Fig. 2 zeigt ein Ablaufdiagramm zur Zylindergleichstellung gemäß einer Ausführungsform der vorliegenden Erfindung.
Fig. 3 zeigt lonenstromsignalverläufe bei Variation einer Einspritzmenge.
Fig. 4 zeigt lonenstromintegralwerte in Abhängigkeit einer Kraftstoffvertrimmung.
Fig. 5 zeigt ein Fahrzeug gemäß einer Ausführungsform der vorliegenden Erfindung.

Zur Bestimmung und Diagnose einer Zylinderungleichverteilung im Luft-Kraftstoffgemisch, einer sogenannten Lambda-Ungleichverteilung, zwischen den einzelnen Zylindern kann beispielsweise ein lonenstromsignal verwendet werden, welches beispielsweise an den Elektroden einer Zündkerze in einem jeden Zylinder des Verbrennungsmotors bestimmt wird. Eine derartige Diagnose kann beispielsweise aufgrund von gesetzlichen Anforderungen, wie z.B. dem Kalifornischen On-Board-Diagnose-Gesetz (OBD-Gesetz) erforderlich sein. Zur Bestimmung des lonenstromsignals kann das lonenstromsignal über einem vorbestimmten Kurbelwellenwinkelbereich als lonenstromsignalverlauf erfasst werden und über den vorbestimmten Kurbelwellenwinkelbereich integriert werden. Dadurch kann ein charakteristischer lonenstromwert gewonnen werden. Insbesondere bei Motoren mit einer Vielzahl von Zylindern in beispielsweise einer V- oder W-Anordnung und asymmetrischer Zündfolge oder bei Motoren mit veränderlicher Ventilsteuerung werden jedoch sowohl das lonenstromsignal als auch das integrierte lonenstromsignal von Querabhängigkeiten, welche beispielsweise aus unterschiedlichen Restgasmengen resultieren, beeinflusst. Darüber hinaus kann eine Kraftstoffqualität das lonenstromsignal als auch das integrierte lonenstromsignal beeinflussen. Fig. 1 zeigt beispielsweise eine Veränderung eines integrierten lonenstromsignals aufgrund einer Veränderung eines Einlassventilnockenwellenwinkels für verschiedene Zylinder eines Verbrennungsmotors. In dem in Fig. 1 gezeigten Diagramm sind die integrierten lonenstromsignale (int. lonenstromsig.) für verschiedene Zylinder (Zyl.) bei verschiedenen Nockenwellenwinkeln, zu denen die entsprechenden Einlassventile geöffnet werden, dargestellt. Insbesondere durch Querabhängigkeiten zwischen den Zylindern in Bezug auf das Restgas unterscheiden sich die integrierten lonenstromsignale der einzelnen Zylinder erheblich. Daher ist eine Betrachtung der Absolutwerte der integrierten lonenstromsignale für eine Erkennung einer Lambda-Ungleichverteilung ungeeignet.

Fig. 2 zeigt daher Verfahrensschritte eines verbesserten Verfahrens 200 zur Bestimmung einer Lambda-Ungleichverteilung. In einem ersten Schritt 201 werden für jeden Zylinder in einem drehzahlsynchronen Messraster lonenstromsignale gemessen. Weiterhin werden zusätzliche Motorinformationen, beispielsweise ein Zündwinkel, von beispielsweise einer Motorelektronik eingelesen. Im Schritt 202 werden die lonenstromsignale für jeden Zylinder in einem definierten Kurbelwellenwinkelfenster, welcher zündwinkelabhängig sein kann, integriert. Fig. 3 zeigt beispielhaft drei lonenstromsignale 301, 302 und 303, welche in einem Zylinder bei unterschiedlichen Verbrennungen auftreten können. Die Kurve 301 zeigt beispielsweise den Verlauf des lonenstromsignals bei einer normalen Verbrennung, d.h. bei einer Verbrennung mit näherungsweise Lambda gleich 1, wohingegen die Kurve 302 eine Verbrennung mit einem fetten Gemisch, d.h. mit einem erhöhten Kraftstoffanteil, und die Kurve 303 eine magere Verbrennung, d.h. eine Verbrennung mit einem verminderten Kraftstoffanteil, zeigt. Zur Bestimmung des lonenstromintegralwerts werden die entsprechenden lonenkurven 301-303 über dem Kurbelwel-lenwinkel, welcher in Fig. 3 auf der x-Achse gezeigt ist, integriert. Da der lonenstrom beispielsweise mit Hilfe einer Zündkerze in dem entsprechenden Zylinder des Verbrennungsmotors erfasst werden kann, wird der Integrationsbereich derart gewählt, dass der Einfluss des Zündfunkens nicht in den Integrationsbereich fällt. In dem in Fig. 3 gezeigten Beispiel ist der Einfluss des Zündfunkens im Bereich von -20° bis näherungsweise -16° deutlich zu erkennen. Daher wird der lonenstrom beispielsweise im Bereich von -16° bis näherungsweise +28° bezogen auf den oberen Totpunkt des entsprechenden Zylinders integriert. Der Integrationsbereich ist in Fig. 3 durch den Pfeil 304 gekennzeichnet.

Die zylinderselektiven Integralwerte werden über eine vorbestimmte Anzahl von Arbeitsspielen gemittelt und ergeben einen ersten lonenstromwert, einen sogenannten Referenzwert (Schritt 203). Die lonenstromsignale für die jeweiligen Referenzwerte der jeweiligen Zylinder werden vor einer Vertrimmung der Kraftstoffmenge erfasst, d.h., die Referenzwerte sind gemittelte lonenstromintegralwerte bei einem Betrieb des Verbrennungsmotors mit einem ersten Luft-Kraftstoffgemisch. Im Schritt 204 wird die Kraftstoffmenge für alle Zylinder vertrimmt, d.h. der Verbrennungsmotor wird nachfolgend mit einem zweiten Luft-Kraftstoffgemisch betrieben, welches unterschiedlich zu dem ersten Luft-Kraftstoffgemisch ist. Das zweite Luft-Kraftstoffgemisch kann beispielsweise ein fetteres oder ein magereres Luft-Kraftstoffgemisch sein. Im Schritt 205 werden aus entsprechend erfassten lonenstromsignalen beim Betrieb mit dem zweiten Luft-Kraftstoffgemisch für jeden Zylinder jeweils ein mittlerer lonenstromintegralwert über eine definierte Anzahl von Arbeitsspielen bestimmt. Somit wird für jeden Zylinder ein zweiter gemittelter lonenstromintegralwert bestimmt, ein sogenannter Vertrimmwert.

Fig. 4 zeigt beispielhaft die Auswirkung der Kraftstoffvertrimmung auf den integrierten lonenstrom. Auf der x-Achse des in Fig. 4 gezeigten Diagramms ist die Kraftstoffvertrimmung in Prozent aufgetragen. Eine negative Kraftstoffvertrimmung gibt eine entsprechende Verringerung des Kraftstoffanteils in dem Luft-Kraftstoffgemisch an und eine positive Kraftstoffvertrimmung eine Erhöhung des Kraftstoffanteils in dem Luft-Kraftstoffgemisch. Auf der y-Achse ist der integrierte lonenstrom über alle Zylinder gemittelt aufgetragen (Graph 401). Zusätzlich wurde der lonenstrom für die Kraftstoffvertrimmung von 0 % auf 0 normiert. Die bei den Kraftstoffvertrimmungen -30 %, -25 %, -15 %, -5 %, 10 %, 20 % und 30 % dargestellten Bereiche 402-408 zeigen eine Bandbreite der integrierten lonenströme der einzelnen Zylinder bei den entsprechenden Kraftstoffvertrimmungen an. So variiert der integrierte lonenstrom bei einer Kraftstoffvertrimmung von beispielsweise -30 % zwischen den einzelnen Zylindern eines Verbrennungsmotors im Bereich von näherungsweise -7,5 bis -9,5. Diese Bandbreite resultiert aus den oben genannten Querabhängigkeiten zwischen den Zylindern. Eine Änderung des lonenstromintegrals ist jedoch charakteristisch für eine entsprechende Kraftstoffvertrimmung, d.h. für eine entsprechende Änderung der Kraftstoffmenge. Daher wird im Schritt 206 nicht der Absolutwert der integrierten lonenströme betrachtet, sondern für jeden Zylinder eine Differenz aus Vertrimmwert minus Referenzwert gebildet. Da die Differenz unabhängig von den oben genannten Querabhängigkeiten ist, kann anhand der Differenzen der lonenstromsignale eine Lambda-Ungleichstellung bestimmt werden. In Fig. 4 ist beispielsweise eine definierte Kraftstoffvertrimmung 409 zwischen -30 % und -20 % und eine entsprechende Änderung des lonenstromintegrals 410 dargestellt. Da die Kraftstoffvertrimmung für alle Zylinder gleichermaßen durchgeführt wurde, kann aus unterschiedlichen Differenzen aus Vertrimmwert und Referenzwert der einzelnen Zylinder eine entsprechende Lambda-Ungleichverteilung der einzelnen Zylinder bestimmt werden. Diese Lambda-Ungleichverteilung kann beispielsweise als On-Board-Diagnose-Information in einer Motorsteuerung abgelegt werden oder über eine entsprechende Anzeige einem Fahrer des Fahrzeugs angezeigt werden.

Im Schritt 207 kann auf der Grundlage der so festgestellten Lambda-Ungleichverteilung eine Korrektur der Einspritzmenge für jeden Zylinder durchgeführt werden und somit eine Gleichstellung des Lambda für alle Zylinder erreicht werden. Die Korrektur der Einspritzmengen bewirkt eine Lambda-Änderung der einzelnen Zylinder des Motors 208 und kann wie zuvor beschrieben mit den Schritten 201-206 erneut bestimmt werden.

Fig. 5 zeigt ein Fahrzeug 500 mit einem Verbrennungsmotor 208 mit vier Zylindern 501-504. In jedem der vier Zylinder 501-504 ist jeweils eine Zündkerze 505-508 angeordnet, welche mit einer Steuervorrichtung 509 gekoppelt sind. Die Steuervorrichtung 509 ist in der Lage, mit Hilfe der Zündkerzen 505-508 in den Brennräumen der Zylinder 501-504 jeweils einen lonenstrom zu erfassen. In Abhängigkeit der erfassten lonenströme bestimmt die Steuervorrichtung 509, wie zuvor in Zusammenhang mit dem Ablaufdiagramm 200 der Fig. 2 beschrieben wurde, eine Lambda-Ungleichverteilung. Wenn die Lambda-Ungleichverteilung einen vorbestimmten Schwellenwert überschreitet, steuert die Steuervorrichtung 509 eine Kontrollleuchte 510 des Fahrzeugs 500 an, um dem Fahrer anzuzeigen, dass die Lambda-Ungleichverteilung den vorbestimmten Schwellenwert überschritten hat. Darüber hinaus kann die Steuervorrichtung 509 eine (nicht gezeigte) Motorsteuerung des Verbrennungsmotors 208 derart ansteuern, dass eine Lambda-Gleichstellung erreicht wird, wie im Schritt 207 der Fig. 2 beschrieben wurde.

## Patentansprüche

1. Verfahren für einen Verbrennungsmotor, wobei der Verbrennungsmotor (208) mehrere Zylinder (501-504) umfasst, umfassend:
- Erfassen eines ersten lonenstroms (301-303) für jeden Zylinder von mindestens zwei Zylindern der mehreren Zylinder (501-504), während der Verbrennungsmotor (208) mit einem ersten Luft-Kraftstoffgemisch betrieben wird,
- Erfassen eines zweiten lonenstroms (301-303) für jeden Zylinder von mindestens zwei Zylindern der mehreren Zylinder (501-504), während der Verbrennungsmotor (208) mit einem zweiten Luft-Kraftstoffgemisch betrieben wird, wobei das erste Luft-Kraftstoffgemisch und das zweite Luft-Kraftstoffgemisch verschieden sind,
- Bestimmen jeweils einer lonenstromdifferenz für jeden Zylinder von mindestens zwei Zylindern der mehreren Zylinder (501-504) aus dem ersten und zweiten lonenstrom (301-303) des jeweiligen Zylinders (501-504), und
- Bestimmen einer Zylinderungleichverteilung im Luft-Kraftstoffgemisch zwischen den mindestens zwei Zylindern in Abhängigkeit von den lonenstromdifferenzen der mindestens zwei Zylinder.

2. Verfahren nach Anspruch 1, wobei das Verfahren ferner für jeden der mindestens zwei Zylinder umfasst:
- Korrigieren einer Einspritzmenge für den jeweiligen Zylinder (501-504) in Abhängigkeit der lonenstromdifferenzen der mindestens zwei Zylinder derart, dass ein Unterschied zwischen den lonenstromdifferenzen der mindestens zwei Zylinder verringert wird.

3. Verfahren nach einem der vorhergehenden Ansprüche, wobei der erste und/oder zweite lonenstrom (301-303) im Brennraum des jeweiligen Zylinders (501-504) erfasst wird.

4. Verfahren nach Anspruch 3, wobei der erste und/oder zweite lonenstrom (301-303) mittels einer in dem Brennraum des jeweiligen Zylinders angeordneten Zündkerze (505-508) erfasst wird.

5. Verfahren nach einem der vorhergehenden Ansprüche, wobei der erste und/oder zweite lonenstrom (301-303) in einem vorbestimmten Kurbelwellenwinkelbereich (304) erfasst wird.

6. Verfahren nach Anspruch 5, wobei der vorbestimmte Kurbelwellenwinkelbereich (304) einen Kurbelwellenwinkelbereich von -20° bis +30° in Bezug auf einen oberen Totpunkt des jeweiligen Zylinders umfasst.

7. Verfahren nach Anspruch 5 oder 6, wobei das Erfassen des erste und/oder zweite lonenstrom (301-303) umfasst:
- Erfassen eines lonenstromverlaufs über dem vorbestimmten Kurbelwellenwinkelbereich (304), und
- Integrieren des lonenstromverlaufs über dem Kurbelwellenwinkelbereich (304).

8. Verfahren nach Anspruch 7, wobei der Schritt des Erfassens des lonenstromverlaufs umfasst:
- Erfassen mehrerer lonenstromverläufe bei mehreren Arbeitsspielen des jeweiligen Zylinders, und
- Bilden eines Mittelwertionenstromverlaufs durch Mitteln der mehreren lonenstromverläufe.

9. Verfahren nach einem der vorhergehenden Ansprüche, wobei der Schritt des Erfassens des zweiten lonenstroms (301-303) für den jeweiligen Zylinder (501-504) umfasst:
- Erfassen mehrerer zweiter lonenströme mit unterschiedlichen zweiten Luft-Kraftstoffgemischen.

10. Verfahren nach einem der vorhergehenden Ansprüche, wobei das erste Luft-Kraftstoffgemisch und das zweite Luft-Kraftstoffgemisch unterschiedliche Kraftstoffmengen aufweisen.

11. Verfahren nach Anspruch 10, wobei die Kraftstoffmenge in dem zweiten Luft-Kraftstoffgemisch in einem Bereich von -40% bis +40% gegenüber der Kraftstoffmenge des ersten Luft-Kraftstoffgemischs verändert ist.

12. Verfahren nach einem der vorhergehenden Ansprüche, wobei der Verbrennungsmotor (208) sprunghaft zwischen einem Betrieb mit dem ersten Luft-Kraftstoffgemisch und einem Betrieb mit dem zweiten Luft-Kraftstoffgemisch umgestellt wird.

13. Verfahren nach Anspruch 1, ferner umfassend:
- Bereitstellen einer On-Board-Diagnose-Information in Abhängigkeit von der bestimmten Zylinderungleichverteilung im Luft-Kraftstoffgemisch.

14. Steuervorrichtung für einen Verbrennungsmotor mit mehreren Zylinder, wobei der Verbrennungsmotor (208) in dem mindestens einem Zylinder (501-504) ein lonenstromerfassungsmittel (505-508) aufweist, wobei die Steuervorrichtung (509) mit dem lonenstromerfassungsmittel (505-508) gekoppelt ist und ein Verfahren nach einem der Ansprüche 1 bis 12 durchführt.

15. Fahrzeug, umfassend:
- einen Verbrennungsmotor (208) mit mindestens einem Zylinder (501-504), wobei der Verbrennungsmotor (208) in dem mindestens einen Zylinder (501-504) ein lonenstromerfassungsmittel (505-508) aufweist, und
- eine Steuervorrichtung (509) nach Anspruch 14.

## Claims

1. Method for an internal combustion engine, wherein the internal combustion engine (208) comprises multiple cylinders (501-504), comprising:
- detecting a first ion current (301-303) for each cylinder of at least two cylinders of the multiple cylinders (501-504) while the internal combustion engine (208) is being operated with a first air-fuel mixture,
- detecting a second ion current (301-303) for each cylinder of at least two cylinders of the multiple cylinders (501-504) while the internal combustion engine (208) is being operated with a second air-fuel mixture, wherein the first air-fuel mixture and the second air-fuel mixture differ,
- determining in each case one ion current difference for each cylinder of at least two cylinders of the multiple cylinders (501-504) from the first and second ion current (301-303) of the respective cylinder (501-504), and
- determining a cylinder uneven distribution in the air-fuel mixture between the at least two cylinders in a manner dependent on the ion current differences of the at least two cylinders.

2. Method according to Claim 1, wherein the method furthermore comprises, for each of the at least two cylinders:
- correcting an injection quantity for the respective cylinder (501-504) in a manner dependent on the ion current differences of the at least two cylinders, such that a difference between the ion current differences of the at least two cylinders is reduced.

3. Method according to one of the preceding claims, wherein the first and/or second ion current (301-303) is detected in the combustion chamber of the respective cylinder (501-504).

4. Method according to Claim 3, wherein the first and/or second ion current (301-303) is detected by means of an ignition plug (505-508) arranged in the combustion chamber of the respective cylinder.

5. Method according to one of the preceding claims, wherein the first and/or second ion current (301-303) is detected in a predetermined crank angle range (304).

6. Method according to Claim 5, wherein the predetermined crank angle range (304) comprises a crank angle range from -20° to +30° in relation to a top dead centre of the respective cylinder.

7. Method according to Claim 5 or 6, wherein the detection of the first and/or second ion current (301-303) comprises:
- detecting and ion current profile over the predetermined crank angle range (304), and
- integrating the ion current profile over the crank angle range (304).

8. Method according to Claim 7, wherein the step of detecting the ion current profile comprises:
- detecting multiple ion current profiles during multiple working cycles of the respective cylinder, and
- forming an average ion current profile by averaging the multiple ion current profiles.

9. Method according to one of the preceding claims, wherein the step of detecting the second ion current (301-303) for the respective cylinder (501-504) comprises:
- detecting multiple second ion currents with different second air-fuel mixtures.

10. Method according to one of the preceding claims, wherein the first air-fuel mixture and the second air-fuel mixture have different fuel quantities.

11. Method according to Claim 10, wherein the fuel quantity in the second air-fuel mixture is changed in a range from -40% to +40% in relation to the fuel quantity of the first air-fuel mixture.

12. Method according to one of the preceding claims, wherein the internal combustion engine (208) is switched abruptly between operation with the first air-fuel mixture and operation with the second air-fuel mixture.

13. Method according to Claim 1, furthermore comprising:
- providing an item of on-board diagnosis information in a manner dependent on the determined cylinder uneven distribution in the air-fuel mixture.

14. Control device for an internal combustion engine having multiple cylinders, wherein the internal combustion engine (208) has an ion current detecting means (505-508) in the at least one cylinder (501-504), wherein the control device (509) is coupled to the ion current detecting means (505-508) and carries out a method according to one of Claims 1 to 12.

15. Vehicle comprising:
- an internal combustion engine (208) having at least one cylinder (501-504), wherein the internal combustion engine (208) has an ion current detecting means (505-508) in the at least one cylinder (501-504), and
- a control device (509) according to Claim 14.

## Revendications

1. Procédé pour un moteur à combustion interne, le moteur à combustion interne (208) comportant plusieurs cylindres (501-504), comprenant :
- détection d'un premier courant ionique (301-303) pour chaque cylindre d'au moins deux cylindres des plusieurs cylindres (501-504) pendant que le moteur à combustion interne (208) fonctionne avec un premier mélange air-carburant,
- détection d'un deuxième courant ionique (301-303) pour chaque cylindre d'au moins deux cylindres des plusieurs cylindres (501-504) pendant que le moteur à combustion interne (208) fonctionne avec un deuxième mélange air-carburant, le premier mélange air-carburant et le deuxième mélange air-carburant étant différents,
- détermination d'une différence de courants ioniques respective pour chaque cylindre d'au moins deux cylindres des plusieurs cylindres (501-504) à partir du premier et du deuxième courant ionique (301-303) du cylindre (501-504) correspondant, et
- détermination d'une inégalité de distribution de cylindre dans le mélange air-carburant entre les au moins deux cylindres en fonction des différences de courants ioniques des au moins deux cylindres.

2. Procédé selon la revendication 1, le procédé comprenant en outre, pour chacun des au moins deux cylindres :
- correction d'une quantité injectée pour les cylindres (501-504) respectifs en fonction des différences de courants ioniques des au moins deux cylindres de telle sorte qu'une différence entre les différences de courants ioniques des au moins deux cylindres est réduite.

3. Procédé selon l'une des revendications précédentes, le premier et/ou le deuxième courant ionique (301-303) dans la chambre de combustion du cylindre (501-504) correspondant étant détectés.

4. Procédé selon la revendication 3, le premier et/ou le deuxième courant ionique (301-303) étant détectés au moyen d'une bougie d'allumage (505-508) disposée dans la chambre de combustion du cylindre correspondant.

5. Procédé selon l'une des revendications précédentes, le premier et/ou le deuxième courant ionique (301-303) étant détectés dans une plage angulaire de vilebrequin (304) prédéterminée.

6. Procédé selon la revendication 5, la plage angulaire de vilebrequin (304) prédéterminée comprenant une plage angulaire de vilebrequin de -20° à +30° en référence à un point mort haut du cylindre correspondant.

7. Procédé selon la revendication 5 ou 6, la détection du premier et/ou du deuxième courant ionique (301-303) comprenant :
- détection d'une courbe de courant ionique sur la plage angulaire de vilebrequin (304) prédéterminée, et
- intégration de la courbe de courant ionique sur la plage angulaire de vilebrequin (304).

8. Procédé selon la revendication 7, l'étape de détection de la courbe de courant ionique comprenant :
- détection de plusieurs courbes de courant ionique avec plusieurs jeux de fonctionnement du cylindre correspondant, et
- formation d'une courbe de courant ionique moyenne par calcul de la moyenne des plusieurs courbes de courant ionique.

9. Procédé selon l'une des revendications précédentes, l'étape de détection du deuxième courant ionique (301-303) pour le cylindre (501-504) correspondant comprenant :
- détection de plusieurs deuxièmes courants ioniques avec des deuxièmes mélanges air-carburant différents.

10. Procédé selon l'une des revendications précédentes, le premier mélange air-carburant et le deuxième mélange air-carburant possédant des quantités de carburant différentes.

11. Procédé selon la revendication 10, la quantité de carburant dans le deuxième mélange air-carburant étant modifiée dans une plage de -40 % à +40 % par rapport à la quantité de carburant du premier mélange air-carburant.

12. Procédé selon l'une des revendications précédentes, le moteur à combustion interne (208) étant permuté brusquement entre un fonctionnement avec le premier mélange air-carburant et un fonctionnement avec le deuxième mélange air-carburant.

13. Procédé selon la revendication 1, comprenant en outre :
- fourniture d'une information de diagnostic embarquée en fonction de l'inégalité de distribution de cylindre déterminée dans le mélange air-carburant.

14. Dispositif de commande pour un moteur à combustion interne comportant plusieurs cylindres, le moteur à combustion interne (208) possédant un moyen de détection de courant ionique (505-508) dans l'au moins un cylindre (501-504), le dispositif de commande (509) étant connecté au moyen de détection de courant ionique (505-508) et mettant en oeuvre un procédé selon l'une des revendications 1 à 12.

15. Véhicule, comprenant :
- un moteur à combustion interne (208) comprenant au moins un cylindre (501-504), le moteur à combustion interne (208) possédant un moyen de détection de courant ionique (505-508) dans l'au moins un cylindre (501-504), et
- un dispositif de commande (509) selon la revendication 14.
